# EUROPÄISCHE PATENTSCHRIFT

(11) **EP 1 841 392 B1**
(45) Veröffentlichungstag und Bekanntmachung des Hinweises auf die Patenterteilung: **21.10.2009**
(21) Anmeldenummer: 06705854.5
(22) Anmeldetag: 27.01.2006
(51) Int. Cl.: A61H 1/02, A61H 1/00

(54) **Kinematische Liegevorrichtung**
Kinematic lying device
Dispositif de couchage cinématique

(30) Priorität: 28.01.2005 DE 102005004074; 07.01.2006 DE 102006000981
(43) Veröffentlichungstag der Anmeldung: 10.10.2007
(73) Patentinhaber: Selt, Hermann Josef, 56218 Mülheim-Kärlich (DE)
(72) Erfinder: Selt, Hermann Josef, 56218 Mülheim-Kärlich (DE)
(86) Internationale Anmeldenummer: PCT/DE2006/000122
(87) Internationale Veröffentlichungsnummer: WO 2006/079327

(56) Entgegenhaltungen:
- DE-A1- 10 353 714
- GB-A- 983 743
- GB-A- 2 229 418
- US-A- 1 620 298
- US-A- 3 060 926
- US-A- 3 450 132
- PATENT ABSTRACTS OF JAPAN Bd. 2003, Nr. 02, 5. Februar 2003 (2003-02-05) & JP 2002 282323 A (YAKIII KK), 2. Oktober 2002 (2002-10-02)

## Beschreibung

Die Erfindung betrifft eine Vorrichtung zur pendelbeweglichen Lagerung einer Person, insbesondere zum Zwecke der Entspannung und der Therapie.

Von vielen Entspannungsliegen sind Ganzktirper-Auflageflächen bekannt die schwingend, pendelnd oder federnd gelagert sind.

Hier erfahren alle Körperpartien synchron die gleichen Bewegungsabläufe, die Gelenke bleiben relativ unbeweglich.

In der Physiotherapie sind Schlingentische im Einsatz. Hier lagert der Körper pendelbeweglich hängend in mehreren, nicht formstabilen, flexiblen Schlingen aus Stoff oder Leder, die sich eng um die Körperpartien formen und diese in z.T. nachteiliger Weise einbinden. Zum Auflegen einer Körperpartie muss diese aufwendig zwischen den Seilen hindurch in die Schlingen gelegt werden. Eine Verschiebung.der Schlingen durch den

Benutzer gestaltet sich schwierig.

Veröffentlichungen zum Stand der Technik:
DE 39 17 240 A1, DE 94 17 843 U1, DE 90 03 949 U1,
DE 1990 60 80 A1, DE 201 03 403 U1, EP 0543 251 B1, US 3060926.

Der Erfindung liegt die Aufgabe zugrunde, eine Vorrichtung insbesondere zur bequemen, sicheren Lagerung einer Person auf mehreren individuell pendelbeweglichen formstabilen Auflageflächen zu schaffen.

Erfindungsgemäß wird diese Aufgabe Anspruch 1 entsprechend gelöst. Der Begriff "Seile"(15), ist im folgenden auch als Oberbegriff für Bänder, Ketten, bzw. sonstige flexible oder elastische lineare Verbindungen zu verstehen.

Die Auflageflächen (1) bestehen erfindungsgemäß aus festem Material und/oder flexibel-formstabilen Material, das sich unter Krafteinwirkung verformt und bei Kraftrücknahme zur Ausgangsform zurück strebt. So können die Auflageflächen z.B. aus Kunststoff, Holz, Metall, Hartgummi, Schaumstoff oder Verbundstoffen bestehen, und bevorzugt ergonomischen und/oder therapeutischen Anforderungen entsprechend geformt und/oder gepolstert sein. Insbesondere für sitzartige Körperstellungen können gemäß Anspruch 2 einzelne Auflageflächen (1) aus zwei oder mehr Auflageflächensegmenten (3) gebildet sein, welche durch Verbindungselemente (4), wie z.B. Gummibänder oder feststellbare Gelenke (27) miteinander verbunden sind. Insbesondere die Auflage für den Kopf kann, zur ungehinderten Atmung in Bauchlage eine Aussparung (6) aufweisen, die mit einem Formteil (7) geschlossen werden kann.

Insbesondere für Extensionen können die Auflageflächen Fixiervorrichtungen (12) wie z.B. elastische Bänder aufweisen, welche leicht über aufliegende Körperpartien gespannt, diese fixieren. Die oberen Seilbefestigungen sind bevorzugt an einer eigens hierfür konzipierten oberen Tragvorrichtung (16) angeordnet, z.B. bietet eine Gitterstruktur eine Vielzahl von Seilbefestigungspositionen. Vorteilhaft sind elektromechanisch bzw. motorisch bewegbare Seilbefestigungsmittel(18) die programmgesteuerte Seilbewegungen ermöglichen.

Die Seilbefestigungsvorrichtungen (5) an den Auflageflächen sind vorzugsweise von aufzulegenden Körperpartien beabstandet anzuordnen. Auflageflächen, welche die Körperkonturen nicht überragen, können bevorzugt auf der Unterseite befestigte Überstände (11) wie z.B. Stege aufweisen, an denen die Seile vom Körper beabstandet die Auflageflächen tragen. Eine wesentliche Vereinfachung insbesondere zur paarweisen Seil Verstellung bzw. Seil-Bewegung ermöglichen Ausführungen nach Anspruch 3 durch Umlenkung und Zusammenführung (30) mehrerer Seile vor und/oder an Seilbefestigungsmittel (17,18). Um das Auflegen und Verlassen der Liege zu vereinfachen, weist gemäß Anspruch 4 wenigstens 1 Auflagefläche eine vorzugsweise an Unterseite befestigte, bogenartige Krag-Halterung (13) auf, welche bevorzugt mit Abstand um aufzulegende Körperpartie geformt ist, vorzugsweise über dem Schwerpunkt der Auflagefläche endet, und dort eine vorzugsweise formschlüssige drehbare Seilbefestigungsvorrichtung (14) aufweist.

Zur ökonomischen Übertragung der Zugkräfte ist obere Tragvorrichtung gemäß Anspruch 5 aus einem raumseitig fixierten, über der Liegelängsachse angeordneten Hauptträger (24) gebildet, der starr und/oder mittels Gelenken verbundene, seitlich ausgerichtete Seilträger-Kragarme (25) mit Seilbefestigungsmitteln (17,18) bzw. Seilumlenkungen (28) aufweist.

Eine Ausführung von Hauptträger und Kragarmen gemäß Anspruch 6 aus Profilrohr oder Teleskoprohr ermöglicht verdeckte, geschützte Seilführungen (29) durch sie hindurch zu manuell oder motorisch bewegbaren Seilbefestigungsmitteln, sowie insbesondere längenverstellbare Kragarme (26). Motorisch bewegbare Seilbefestigungsmittel wie z.B. elektrische Seilwinden (31) ermöglichen Seillängenverstellungen mittels manueller Steuerung und/oder Anspruch 7 gemäß mittels Steuerung nach Programmen.

Dies ermöglicht Bewegungen der Auflageflächen die z.B. speziellen Behandlungs- oder Therapieformen entsprechen, oder interaktive Bewegungssteuerungen mit sensorisch erfassten Körperfunktionen. Bewegungen schwingen durch die pendelbewegliche Lagerung leicht nach. Das Nachschwingen kann gemäß Anspruch 8 durch Gewichte an den Auflageflächen ausgeprägter modifiziert werden. Die vorzugsweise variablen Gewichte (20) können z.B. durch Stahlgewichte, oder durch, mit Flüssigkeit oder

Schüttgut befüllbare Behälter (21) dargestellt werden. Bei weitern Ausftlhrungsformen lagern die Auflageflächen beweglich z.B. mittels Kugelgelenken (23) auf Tragkonsolen (22), die mittels Seilen mit oberer Tragvorrichtung verbunden sind. Ausführungen nach Anspruch 9 ermöglichen eine sichere raumseitige Fixierung oberer Tragvorrichtung (16) mittels Wand- und/oder Deckenbefestigung/en (34), welche bevorzugt feststellbare Gelenke (27) aufweisen, um ein Schwenken oder Klappen oberer Tragvorrichtung (16) zu ermöglichen.

Insbesondere zur mobilen Aufstellung lagert obere Tragvorrichtung auf Standbeinen (33). Da Standbeine auch hinderlich sein können, ist deren Anzahl bis auf 1 durch Befestigung an einer stützende Bodenkonstruktion zu reduzieren.

Die Erfindung in den Zeichnungen beispielsweise veranschaulicht. Es zeigen:

### Figur 1

Mögliche Anordnung der 5 Auflageflächen (1) schematisch dargestellt, Rumpf-Kopf-Auflagefläche(8) und Bein-Auflageflächen (10) sind aus Auflageflächensegmenten (3) gebildet, die mittels Verbindungselementen (4) miteinander verbunden sind.

Der Kopfbereich weist eine Aussparung(6) auf, die mit einem Formteil(7) geschlossen werden kann. Die Auflageflächen weisen Seilbefestigungsvorrichtungen (5) auf die unmittelbar an den Auflageflächen sowie an Stegen (11)angeordnet sind.

### Figur 2

Formstabile Auflagefläche (1) mit bogenartiger Krag-Halterung (13) die am oberen Ende eine Seilbefestigungsvorrichtung (14) aufweist.

### Figur 3

### (Veranschaulicht beispielhaft die Anordnung von Gewichten und Seilaufhangungen)

Seile sind mittels Karabinerhaken an Gitterstruktur und an einer elektromechanisch bewegbaren Seilbefestigung (18) einer oberen Tragvorrichtung (16), welche auf einem Traggestell (19) lagert, eingehangen. Ein variables Gewicht(20) ist beweglich mit einer Bein-Auflagefläche verbunden. Die Kopf-Auflage lagert mittels Kugelgelenk (23) und Federn auf einer an Seilen hängenden Tragkonsole (22), an deren Unterseite ein variables Gewicht in Form eines Wasserbehälters (21) angebracht ist.

### Figur 4:

Obere Tragvorrichtung (16) besteht aus 4-Kantrohren und weist eine Wandbefestigung (33) mit Gelenk (27) auf. Mit Hauptträger(24) sind die Seilträger-Kragarme (25) für Rumpf-Kopf-Auflagefläche (8) starr, und die Seilträger-Kragarme für Bein- und Arm-Auflageflächen, bestehend aus Teleskoprohren (26) mit Feststellmittel(34) beweglich, mittels Gelenken (27) verbunden. über Umlenkungen (28) verlaufen die Seile durch die Seilträger-Kragarme (25,26) in Hauptträger, wo sie paarweise vor verschiebbarem Seilbefestigungsmittels(17) zusammengeführt(30) sind.

### Figur 5

Obere Tragvorrichtung (16) lagert auf 2 Standbeinen (32) mit Streben. Seile sind über Umlenkrollen (28) innerhalb oberer Tragvorrichtung (16) zu elektronisch steuerbaren Seilwinden (31) geführt. Rumpf-Kopf-Auflagefläche (8) besteht aus Auflageflächensegmenten (3) für Kopf, Rücken und Becken die mittels Gelenken (27) miteinander verbunden sind.

### Bezugszeichenliste :

- 1: formstabile Auflagefläche/n
- 2: auflagernder Körper
- 3: Auflageflächensegment
- 4: Verbindungselement von Auflageflächensegmenten
- 5: Seilbefestigungsvorrichtung bzw. Seilverbindung unmittelbar,oder mittelbar an Auflagefläche
- 6: Aussparung
- 7: Formteil
- 8: Rumpf-Kopf-Auflagefläche
- 9: Arm-Auflagefläche
- 10: Bein-Auflagefläche
- 11: Überstände/Stege
- 12: Fixiervorrichtung
- 13: bogenartige Krag-Halterung
- 14: drehbare Seilverbindung an Krag-Halterung
- 15: Seil/e bzw. lineare flexible Verbindungselemente
- 16: obere Tragvorrichtung
- 17: Seilbefestigungsmittel bzw. Seilbefestigungen an oberer Tragvorrichtung
- 18: elektromechanisch/motorisch bewegbare Seilbefestigungsmittel
- 19: Traggestell
- 20: variable Gewichte
- 21: Behälter für Flüssigkeit oder Schüttgut
- 22: Tragkonsole
- 23: Kugelgelenk
- 24: Hauptträger
- 25: Seilträger-Kragarme
- 26: Seilträger-Teleskoprohr-Kragarm
- 27: Gelenk
- 28: Seilumlenkung/Seilrollen
- 29: Seilführung in oberer Tragvorrichtung
- 30: Zusamnenführung mehrerer Seile
- 31: Seilwinde/n
- 32: Standbein/e
- 33: Wandbefestigung/en, Deckenbefestigung/en
- 34: Feststellmittel

## Patentansprüche

1. Kinematische Liegevorrichtung zur pendelbeweglichen Lagerung einer Person insbesondere zum Zwecke der Entspannung und der Therapie, mit 5 formstabilen Körperpartie Auflageflächen (1), die im Einzelnen aus 1 Rumpf-Kopf-Auflagefläche (8), 2 Arm-Auflageflächen (9) und 2 Bein-Auflageflächen (10) bestehen und deren Dimensionieungen und/oder Polsterungen eine bequeme, ergonomisch und/oder therapeutisch gerecht werdende, einfach verschiebbare Auflage ermöglichen,
**dadurch gekennzeichnet, dass** die Auflagen jeweils einzeln mittels Seilen an, vorzugsweise manuell oder motorisch verstellbaren bzw. bewegbaren Seilbefestigungsmitteln (17,18) bzw. Seilumlenkungen (28) einer raumseitig fixierten oberen Tragvorrichtung (16) pendelbeweglich herab hängend angeordnet sind, wobei die Rumpf-Kopf-Auflagefläche (8)an mehreren Seilen hängend gelagert ist.

2. Liegevorrichtung nach Anspruch 1,
**dadurch gekennzeichnet, dass** wenigstens eine Auflagefläche (1) aus 2 oder mehr miteinander verbundenen Auflageflächensegmenten (3) gebildet ist und dass insbesondere die Rumpf-Kopf-Auflagefläche(8) aus 3 miteinander verbundenen Auflageflächensegmenten (3) gebildet ist, die im Einzelnen Kopf, Rücken und Becken zugeordnet sind.

3. Liegevorrichtung nach Anspruch 1 oder 2,
**dadurch gekennzeichnet, dass** mehrere Seile vor einem Befestigungsmittel (17/18) umgelenkt und zusammengeführt sind.

4. Liegevorrichtung nach einem der Ansprüche 1 bis 3,
**dadurch gekennzeichnet, dass** wenigstens 1 Auflagefläche (1) eine bogenartige Kraghalterung (13) aufweist, deren oberes Ende eine Seilbefestigungsvorrichtung (5) aufweist.

5. Liegevorrichtung nach einem der Ansprüche 1 bis 4,
**dadurch gekennzeichnet, dass** obere Tragvorrichtung (16) aus einem parallel über der Liegelängsachse angeordneten, raumseitig befestigten Hauptträger(24) gebildet ist, der starr und/oder mittels Gelenken verbundene, seitlich ausgerichtete Seilträger-Kragarme (25,26) mit Seilbefestigungsmitteln (17,18) bzw. Seilumlenkungen (28)aufweist.

6. Liegevorrichtung nach Anspruch 5,
**dadurch gekennzeichnet, dass** Hauptträger und Kragarme aus Profilrohr oder Teleskoprohr gefertigt sind, durch die hindurch Seile zu manuell oder motorisch verstellbaren bzw. bewegbaren Befestigungsmitteln (17/18) geführt sind.

7. Liegevorrichtung nach einem der Ansprüche 1 bis 6,
**dadurch gekennzeichnet, dass** wenigstens ein motorisch verstellbares, beziehungsweise bewegbares Seilbefestigungsmittel (18) programmgesteuert ist.

8. Liegevorrichtung nach einem der Ansprüche 1 bis 7,
**dadurch gekennzeichnet, dass** 1 oder mehr als 1 Auflagefläche Gewichte aufweisen.

9. Liegevorrichtung nach einem der Ansprüche 1 bis 8,
**dadurch gekennzeichnet, dass** obere Tragvorrichtung (16) zur raumseitigen Fixierung Decken- und/oder Wandbefestigungen (34) aufweist, und/oder an einem oder mehreren Standbeine (33) lagert, welche wo notwendig, mit einer stützenden Bodenkonstruktion verbunden sind.

## Claims

1. Kinematic lying-down device for pendulatingly movable support of a person, particularly for the purpose of relaxation and therapy, with five dimensionally stable support surfaces (1) for parts of the body, which surfaces consist of, specifically, a torso/head support surface (8), two arm support surfaces (9) and two leg support surfaces (10) and the sizes and/or upholstering of which makes or make possible a support which fulfills comfort, ergonomic and/or therapeutic expectations and which is displaceable in simple manner, **characterised in that** the supports are each individually suspended in pendulatingly movable manner by means of ropes at rope fastening means (17, 18) or rope deflections (28), which are preferably adjustable or movable manually or by motor, of an upper support device (16) fixed relative to the room, wherein the torso/head support surface (8) is mounted to hang at several ropes.

2. Lying-down device according to claim 1, **characterised in that** at least one support surface (1) is formed from two or more interconnected support surface segments (3) and that, in particular, the torso/head support surface (8) is formed from three interconnected support surface segments (3) which are associated with, specifically head, back and pelvis.

3. Lying-down device according to claim 1 or 2, **characterised in that** several ropes are deflected and led together in front of a fastening means (17/18).

4. Lying-down device according to any one of claims 1 to 3, **characterised in that** at least one support surface (1) has a curved cantilever mount (15), the upper end of which has a rope fastening device (5).

5. Lying-down device according to any one of claims 1 to 4, **characterised in that** the upper support device (16) is formed from a main support (24), which is arranged parallelly above the lying-down longitudinal axis and fastened at the room side and which has rope support cantilever arms (25, 26), which are connected rigidly and/or by means of joints and laterally oriented, with rope fastening means (17, 18) or rope deflections (28).

6. Lying-down device according to claim 5, **characterised in that** the main support and cantilever arms are made of profiled tube or telescopic tube, through which ropes are led to fastening means (17/18) adjustable or movable manually or by motor.

7. Lying-down device according to any one of claims 1 to 6, **characterised in that** at least one rope fastening means (18) adjustable or movable by motor is controlled by program.

8. Lying-down device according to any one of claims 1 to 7, **characterised in that** one or more than one support surface has weights.

9. Lying-down device according to any one of claims 1 to 8, **characterised in that** the upper support device (16) has ceiling and/or wall fastenings (34) for fixing at the room side and/or is mounted at one or more stand legs (33), which, where necessary, are connected with a supporting base construction.

## Revendications

1. Dispositif de couchage cinématique, destiné à supporter de manière oscillante une personne, en particulier à des fins de relaxation et de thérapie, comportant cinq surfaces de support (1) à forme stable pour des parties du corps, lesquelles sont formées notamment par une surface de support du tronc et de la tête (8), deux surfaces de support des bras (9) et deux surfaces de support des jambes (10), et dont les dimensionnements et/ou les rembourrages permettent un support aisément mobile, confortable, ergonomique et/ou adapté à des besoins thérapeutiques,
**caractérisé en ce que** les supports sont suspendus vers le bas de manière oscillante chacun séparément au moyen de câbles contre des poulies de renvoi (28) ou des moyens de fixation pour câble (17, 18) réglables ou mobiles, de préférence, manuellement ou par moteur, à un dispositif de support (16) supérieur fixé du côté de la pièce, la surface de support du tronc et de la tête (8) étant suspendue à plusieurs câbles.

2. Dispositif de couchage selon la revendication 1, **caractérisé en ce qu'**au moins une surface de support (1) est formée par deux ou plusieurs segments (3) reliés entre eux, et **en ce que**, en particulier, la surface de support du tronc et de la tête (8) est formée par trois segments (3) reliés entre eux, qui sont associés respectivement à la tête, au dos et au bassin.

3. Dispositif de couchage selon la revendication 1 ou 2, **caractérisé en ce que** plusieurs câbles sont déviés devant un moyen de fixation (17, 18) et convergent les uns vers les autres.

4. Dispositif de couchage selon l'une quelconque des revendications 1 à 3, **caractérisé en ce qu'**au moins une surface de support (1) comporte un élément porteur (13) courbe en porte-à-faux, dont l'extrémité supérieure comporte un dispositif de fixation pour câble (5).

5. Dispositif de couchage selon l'une quelconque des revendications 1 à 4, **caractérisé en ce que** le dispositif de support (16) supérieur est formé par un portique principal (24), qui est disposé parallèlement au-dessus de l'axe longitudinal du dispositif de couchage et est fixé du côté de la pièce et qui comporte des bras de support (25, 26) en porte-à-faux, qui sont orientés latéralement et reliés de manière rigide et/ou de manière articulée et qui sont munis de moyens de fixation pour câble (17, 18) ou de poulies de renvoi du câble (28).

6. Dispositif de couchage selon la revendication 5, **caractérisé en ce que** le portique principal et les bras en porte-à-faux sont formés par des tubes profilés ou des tubes télescopiques, à travers lesquels les câbles sont guidés vers les moyens de fixation (17, 18) réglables ou mobiles manuellement ou par moteur.

7. Dispositif de couchage selon l'une quelconque des revendications 1 à 6, **caractérisé en ce qu'**au moins un moyen de fixation pour câble (18), réglable ou mobile par moteur, est commandé par un programme.

8. Dispositif de couchage selon l'une quelconque des revendications 1 à 7, **caractérisé en ce qu'**une ou plus d'une surface de support comporte(nt) des poids.

9. Dispositif de couchage selon l'une quelconque des revendications 1 à 8, **caractérisé en ce que** le dispositif de support (16) supérieur, en vue de la fixation du côté de la pièce, comporte des fixations de plafond et/ou des fixations murales (34), et est monté sur un ou plusieurs pieds (33) qui, là où il est nécessaire, sont reliés à une construction d'appui montée sur le sol.
